# EUROPÄISCHE PATENTSCHRIFT

(11) **EP 1 440 651 B1**
(45) Veröffentlichungstag und Bekanntmachung des Hinweises auf die Patenterteilung: **29.12.2010**
(21) Anmeldenummer: 04000935.9
(22) Anmeldetag: 17.01.2004
(51) Int. Cl.: A47L 9/16, A47L 5/38

(54) **Staubsauger**
Vacuum cleaner
Aspirateur

(30) Priorität: 23.01.2003 DE 20300991 U
(43) Veröffentlichungstag der Anmeldung: 28.07.2004
(73) Patentinhaber: ZSA Vertriebs GmbH Zentrale Staubsauger-Anlagen, 76877 Offenbach (DE)
(72) Erfinder: Ruckstuhl, Claus, 76877 Offenbach (DE)
(74) Vertreter: Patentanwälte Möll, Bitterich & Dr. Keller

(56) Entgegenhaltungen:
- WO-A-98/35602
- DE-A1- 4 031 123
- US-B1- 6 178 590
- PATENT ABSTRACTS OF JAPAN Bd. 2000, Nr. 03, 30. März 2000 (2000-03-30) -& JP 11 343003 A (TOGAMI MOTOYOSHI), 14. Dezember 1999 (1999-12-14)

## Beschreibung

Die Erfindung betrifft einen Staubsauger mit einer Gebläseeinheit zur Erzeugung einer Luftströmung und mit einer Abscheidekammer, in die die verunreinigte Luft eingeführt und mit hoher Geschwindigkeit einer Kreisbewegung unterworfen wird, wobei die Schmutzpartikel infolge der vorherrschenden Schwer- und Zentrifugalkräfte auf den Grund der Abscheidekammer absinken.

Staubsauger zur Reinigung von Räumen sind sowohl im privaten als auch im gewerblichen Bereich hinlänglich bekannt. Diese bestehen für gewöhnlich aus einem Gebläse zur Erzeugung einer Luftströmung und einem Aufnahmebehälter für den Schmutz. Durch Erzeugung eines Unterdrucks im Bereich der Reinigungsdüse wird auf dem Boden liegender Schmutz mit der Zuluft angesaugt und über einen Schlauch in den Schmutzaufnahmebehälter befördert, wo er über einen Filter aus dem Luftstrom ausgesondert wird.

Bei gewöhnlichen Handstaubsaugern werden für den Reinigungsvorgang sowohl die Gebläseeinheit als auch der Schmutzaufnahmebehälter innerhalb eines mobilen Gehäuses mitgeführt. Das hat allerdings den Nachteil, dass die Zuluft trotz Reinigung durch den Luftfilter immer noch Schmutzpartikel aufweist, die mit der Abluft in den Raum geblasen werden und sich dort fein verteilen. Insbesondere für Allergiker ergeben sich daraus Probleme.

Zur Überwindung dieser Nachteile sind auch schon Zentralstaubsauger bekannt, die stationär an einem bestimmten Platz im Gebäude angeordnet sind und die über ein Luftleitungssystem für die Zuluft mit den verschiedenen Räumen des Gebäudes verbunden sind. Eine weitere Leitung für die Abluft führt vom Zentralstaubsauger direkt ins Freie. Für den Saugvorgang wird lediglich die Reinigungsdüse mit ihrem flexiblen Schlauch in dem jeweiligen Raum an das Luftleitungssystem angeschlossen und der zentrale Staubsauger erzeugt den für die Reinigung notwendigen Unterdruck. Der Schmutz wird mit Hilfe der Zuluftströmung durch das Luftleitungssystem zum Zentralstaubsauger transportiert, wo dann die Trennung von Schmutz und Luft stattfindet. Durch die direkte Ableitung der noch Reststaub aufweisenden Abluft ins Freie wird verhindert, dass die soeben gereinigten Flächen, wenn auch nur in geringem Maße wieder verschmutzten.

Zur Trennung des im Luftstrom mitgeführten Schmutzes sind neben den weit verbreiteten Staubfiltern auch schon Zyklonabscheider verwendet worden. Insbesondere bei Zentralstaubsaugern wird auf deren Reinigungsprinzip zurückgegriffen, bei dem die Trennung der unterschiedlichen Phasen in Abhängigkeit ihrer Masse erfolgt. Dazu wird die mit Schmutz beaufschlagte Zuluft in den Staubsauger eingeführt und dort mit hoher Geschwindigkeit einer Kreisbewegung unterworfen. Die dabei vorhandenen Zentrifugalkräfte bewirken, dass schwerere Teilchen wie zum Beispiel Schmutz- und Staubpartikel nach außen an die Behälterwand getragen werden, wo sie nach Erreichen einer geringeren Umfangsgeschwindigkeit infolge ihrer Schwerkraft nach unten absinken und in einer Abscheidekammer gesammelt werden. Die Abscheidekammer besteht im wesentlichen aus einem Behälter, der lösbar mit dem Gehäuse des Zentralstaubsaugers verbunden ist. So ist es möglich die Abscheidekammer nach Erreichen eines bestimmten Füllgrades zu ihrer Entleerung vom Zentralstaubsauger abzunehmen.

Da im Regelfall die Abscheidekammer zu ihrer Entleerung durch die Räumlichkeiten eines Gebäudes nach draußen getragen wird, besteht dabei die Gefahr, dass feiner Staub durch Luftzug aufgewirbelt wird und so wieder in geringem Umfang ins Innere der Wohn- bzw. Arbeitsräume gelangt. Insbesondere bei gewerblich genutzten Räumlichkeiten besteht zudem die Gefahr, dass der in der Abscheidekammer angesammelte Schmutz auch kontaminierte Stoffe enthält, so dass von ihm eine Bedrohung für die in den Räumlichkeiten arbeitenden Personen und speziell für die mit der Wartung der Staubsauger befassten Personen ausgeht.

Ein bekannter Stanbsauger ist in WO 98/35602 A1 beschrieben.

Vor diesem Hintergrund stellt sich der Erfindung die Aufgabe, die eingangs erwähnten Staubsauger derart weiterzuentwickeln, dass eine erleichterte und sichere Entsorgung des angesammelten Schmutzes möglich ist.

Diese Aufgabe wird durch einen Staubsauger mit den Merkmalen des Schutzanspruchs 1 gelöst.

Vorteilhafte Weiterbildungen ergeben sich aus den Unteransprüchen.

Der Vorteil der Erfindung besteht im wesentlichen darin, dass beim Entsorgen des in der Abscheidekammer angesammelten Schmutzes und Staubs dessen Entweichen in die Umgebungsluft nicht mehr möglich ist. Somit wird eine vollständige Entsorgung des Schmutzes gewährleistet. Dies gelingt durch das hermetische Verpacken des Schmutzes mit Hilfe eines Schmutzbeutels noch in der Abscheidekammer, bevor der Sammelbehälter vom übrigen Staubsaugergehäuse abgenommen wird. Das Verschließen des Schmutzbeutels erfolgt dabei von außen, so dass selbst die mit der Entsorgung befasste Person zu keiner Zeit in Kontakt mit dem Schmutz oder Staub kommt. Vor allem für Allergiker ist dieser Vorteil von großer Bedeutung, da schon geringste Mengen an Staub eine allergische Reaktion ausüben können. Sowohl unter hygienischen als auch gesundheitlichen Aspekten stellt die Erfindung daher eine optimale Lösung dar.

Die Handhabung der Erfindung geschieht auf äußerst einfache Weise durch Ziehen an dem Zugelement, wodurch der Schließmechanismus am Schmutzbeutel betätigt wird. Anschließend kann der Schmutzbeutel nach Ablösen der Abscheidekammer vom Staubsaugergehäuse entnommen und entsorgt werden. Da die Innenwände der Abscheidekammer nicht mehr in Kontakt mit dem Schmutz kommen, weil sie von dem Schmutzbeutel abgedeckt sind, entfällt zudem die nachträgliche Reinigung der Abscheidekammer.

Aufgrund der Einfachheit der erfinderischen Lösung sind mit der Erfindung keine nennenswerten Kosten verbunden. Auch ein Ausrüsten bestehender Staubsaugeranlagen ist mit wenig Aufwand möglich.

In seiner einfachsten Ausführung besteht der Schließmechanismus aus einem Zugglied, beispielsweise in Form einer Schnur, eines Drahtes oder Bandes, das um den Schmutzbeutel geführt ist und durch dessen Ziehen ein Verschließen des Schmutzbeutels erfolgt. Eine vorteilhafte Ausführungsform sieht vor das Zugelement mit einem Rastmechanismus zu versehen, der ähnlich einem Kabelbinder zwar ein Zuziehen des Bandes ermöglicht, aber keine Lösen mehr erlaubt.

Die Zugglieder verlaufen vorteilhafterweise innerhalb von Führungen am Schmutzbeutel, so dass sowohl das Verschließen selbst als auch die Stelle, wo der Beutel verschlossen wird, eindeutig definiert ist. Die Führungen können dabei sowohl von Löcher im Schmutzbeutel als auch von einer schlauchförmigen Aufnahme um den Schmutzbeutel gebildet sein. Für beide Ausführungsformen besteht die Möglichkeit die Führungen an dem die Öffnung des Schmutzbeutels bildenden Rand als auch unterhalb davon im Mantelbereich anzuordnen. Um ein Bedienen des Schließmechanismus von außen zu gestatten, ragen die Zugelemente zumindest mit einem Teil ihrer Länge aus der Abscheidekammer bzw. dem Gehäuse des Staubsaugers heraus.

Die Befestigung des Schmutzbeutels erfolgt im einfachsten Fall durch Einklemmen des oberen Randes des Schmutzbeutels zwischen dem oberen Rand der Abscheidekammer und dem unteren Rand des Staubsaugergehäuses. Bei einer Anordnung der Zugelemente am Rand des Schmutzbeutels liegen die Zugelemente bei dieser Variante mit ihrer gesamten Länge außerhalb der Abscheidekammer, so dass in diesem Fall vor Betätigen des Schließmechanismus die Klemmung aufgehoben werden muß. Ein Vorteil dieser Lösung besteht in dem einfachen Nachrüsten bestehender Staubsaugeranlagen. Ein weiterer Vorteil liegt in der vollständigen Einleitung des Schmutzes in den Schmutzbeutel, da ein Eindringen von Schmutz zwischen Schmutzbeutel und Abscheidekammer nicht möglich ist. Eine alternative Möglichkeiten besteht in der Anordnung von Aufhängepunkten im oberen Randbereich der Abscheidekammer, beispielsweise in Form von Klammern, Haken, Klebebereiche oder dergleichen.

Bei einer anderen Ausführungsform der Erfindung liegen das oder die Zugelemente innerhalb der Abscheidekammer, wobei lediglich das oder die zur Betätigung notwendigen Enden nach außerhalb der Abscheidekammer geführt sind. Dies kann durch Öffnungen in der Abscheidekammer oder der Gebläseeinheit oder zwischen diesen Bauteilen geschehen. Dadurch ist ein sofortiges Verschließen des Schmutzbeutels möglich, ohne vorher die Klemmung zwischen Abscheidekammer und Gebläseeinheit aufheben zu müssen.

Gemäß einer weiteren Ausführungsform der Erfindung ist der Schließmechanismus derart mit der Gebläseeinheit gekoppelt, dass mit dem Abnehmen der vollen Abscheidekammer ohne weiteres Zutun der Schmutzbeutel verschlossen wird. Dies kann beispielsweise dadurch erreicht werden, dass das oder die zur Betätigung des Schließmechanismus vorgesehenen Enden des oder der Zugglieder an der Gebläseeinheit befestigt sind.

Um dadurch das Abnehmen der Abscheidekammer von der Gebläseeinheit nicht zu verhindern, ist die Befestigung derart ausgebildet, dass sie bei Erreichen einer vorbestimmten Zugkraft die Zugglieder freigibt. Das kann beispielsweise durch eine Klemmverbindung mit einstellbarer Klemmkraft geschehen oder durch eine Sollbruchstelle im Zugglied.

Besonders vorteilhaft erweist sich die Anordnung von zwei parallel zueinander geführten Zugelementen, deren Betätigungsenden sich diametral gegenüberliegen. Durch gleichzeitiges Ziehen an beiden Betätigungsenden wird das Verschließen des Schmutzbeutels optimiert.

In vorteilhafter Ausgestaltung der Erfindung ist die Anordnung von Aussteifungselementen vorgesehen, die den Schmutzbeutel in der Abscheidekammer in aufgespreiztem Zustand halten. Die Aussteifungselemente können beispielsweise durch verstärkte Bereiche des Schmutzbeutels gebildet sein.

Die Erfindung wird nachstehend anhand eines in den Zeichnungen dargestellten Ausführungsbeispiels näher erläutert. Dabei ist die Erfindung nicht auf die konkreten Ausführungsformen des Ausführungsbeispiels beschränkt. Vielmehr lassen sich die Merkmale der unterschiedlichen Ausführungsformen auch anders kombinieren, ohne dabei den Rahmen der Erfindung zu verlassen. Es zeigen
- Fig. 1: eine Ansicht auf einen erfindungsgemäßen Zentralstaubsauger,
- Fig. 2: einen vertikal geführten Teilschnitt durch den in Fig. 1 dargestellten Zentralstaubsauger im Bereich der Abscheidekammer,
- Fig. 3: einen vertikal geführten Teilschnitt durch eine alternative Ausführungsform der Erfindung im Bereich der Abscheidekammer und
- Fig. 4: eine Schrägansicht auf einen erfindungsgemäßen Schmutzbeutel.

In Fig. 1 sieht man einen Zentralstaubsauger 1, dessen Gehäuse 2 in der gezeigten Darstellung an mehreren Stellen durchbrochen ist, um die wesentlichen Komponenten im Inneren sichtbar zu machen. Im Kopfbereich des Zentralstaubsaugers 1 ist zur Erzeugung eines Unterdrucks eine oder mehrere Gebläseeinheiten 3 angeordnet. Im Betrieb wird Luft durch den Filter 6 und den am Gehäuse 2 angebrachten Lufteinlassstutzen 19 gesaugt. Durch ein nicht weiter dargestelltes Rohrleitungssystem gelangt die mit Schmutzpartikel beaufschlagte Luft 5 zum Lufteinlassstutzen 19.

Die Luft wird durch das Filterelement 6 gesaugt und gereinigt. Die gereinigte Abluft 27 wird nun durch das oder die Gebläseeinheiten 3 gefördert und durch einen Luftauslassstutzen 4 über eine nicht weiter dargestellte Leitung direkt ins Freie geführt.

Weiter nach unten schließt an das Gehäuse 2 eine tonnenförmige Abscheidekammer 7 an. Über die seitlich angebrachten Spannverschlüsse 8 ist der Abscheidekammer 7 luftdicht und lösbar mit dem Gehäuse 2 verbunden. Die Abscheidekammer 7 ist innen mit einem losen Schmutzbeutel 9 ausgekleidet, dessen oberer Rand über den oberen Rand 13 der Abscheidekammer 7 hinausreicht und zwischen Gehäuse 2 und Abscheidekammer 7 eingeklemmt ist. Der obere Rand des Schmutzbeutels 9 ist zur Durchführung eines schnurförmigen Zugelements 10 schlauchartig eingefasst, was insbesondere aus den Fig. 2 und 4 ersichtlich ist.

In Fig. 2 ist in einem Vertikalschnitt der Bereich der Abscheidekammer 7 und des nach oben anschließenden Gehäuses 2 deutlich dargestellt. Man sieht zunächst den unteren Rand 12 des Gehäuses 2, in dem die Filtereinheit 6 untergebracht ist. Unterhalb des Gehäuses 2 hängt die Abscheidekammer 7 über zwei geöffneten Spannverschlüsse 8 am Gehäuse 2. Da die Spannverschlüsse 8 geöffnet sind, ergibt sich zwischen dem Gehäuse 2 und der Abscheidekammer 7 ein geringer lichter Spalt 11, so dass die Klemmung aufgehoben ist.

Die Abscheidekammer 7 ist lose mit dem Schmutzbeutel 9 ausgekleidet, wie er genauer in Fig. 4 dargestellt ist. Dort sieht man den Schmutzbeutel 9, der aus einer Kunststofffolie oder aus einem zellulosehaltigem Material besteht, das entweder luftdicht oder zumindest für feine Staubpartikel undurchlässig ist. Unten ist der Beutel 9 fest verschlossen, während er oben über seinen gesamten Umfang die Öffnung 17 aufweist. Der die Öffnung 17 bildende Rand des Beutels 9 ist zur Ausbildung einer schlauchförmigen Führung und Aufnahme 14 saumartig eingefasst, in der die Zugelemente 10 und 15 parallel zueinander verlaufen. An sich diametral gegenüberliegenden Stellen weist die schlauchförmige Aufnahme 14 Durchlässe 18 auf, durch welche die Zugelemente 10 und 15 jeweils über einen Teil ihrer Länge durchgeführt sind. Die Zugelemente 10 und 15 bilden jeweils eine geschlossene Schlaufe. Durch gleichzeitiges Ziehen an den Zugelementen 10 und 15 in entgegengesetzter Richtung findet ein Einschnüren der Öffnung 17 statt, die schließlich zu einem vollständigen Verschließen der Öffnung 17 führt.

Wie Fig. 2 weiter entnommen werden kann, kleidet der Schmutzbeutel 9 die Abscheidekammer 7 vollständig aus und hängt mit seinem oberen Rand über den oberen Rand 13 der Abscheidekammer 7 herunter. Im Ausführungsbeispiel ist der Schmutzbeutel 9 bereits bis zur vorgesehenen Füllhöhe mit Schmutzpartikeln 16 angefüllt.

Zum Entnehmen des Schmutzbeutels 9 sind die beiden Spannverschlüsse 8 geöffnet, so dass der im Betriebszustand noch zwischen dem Gehäuse 2 und dem Abscheidekammer 7 eingeklemmte Rand des Schmutzbeutels 9 freigegeben ist. Durch gleichzeitiges Ziehen an den sich gegenüberliegenden Enden der aus der schlauchförmigen Aufnahme 14 herausragenden Enden der Zugelemente 10 und 15 findet wie schon beschrieben ein Zuschnüren des Schmutzbeutels 9 statt. Anschließend kann die Abscheidekammer 6 vollständig vom Gehäuse 2 abgekoppelt und der Schmutzbeutel 9 entnommen und entsorgt werden.

Eine Alternative zu der in Fig. 2 gezeigten Ausführungsform der Erfindung ist in Fig. 3 dargestellt. Für gleiche Bauteile werden die gleichen Bezugszeichen wie unter den Fig. 1, 2 und 4 verwendet. Man sieht wiederum den unteren Bereich des Gehäuses 2 an den eine leicht modifizierte Abscheidekammer 20 nach unten hin anschließt. Die Abscheidekammer 20 weist in ihrer oberen Hälfte an zwei sich diametral gegenüberliegenden Stellen Öffnungen 23 auf und ist mit Hilfe zweier zwischen Gehäuse 2 und Abscheidekammer 20 wirkender Spannschrauben 21 fest mit dem Staubsauger 1 verbunden. Durch Lösen der auf den Spannschrauben 21 sitzenden Flügelmuttern 22 kann die Verbindung zwischen Abscheidekammer 9 und Gehäuse 2 gelöst werden.

Die Abscheidekammer 20 ist in ihrem Inneren von dem Schmutzbeutel 24 ausgekleidet, der bis etwa zur Hälfte mit Schmutzpartikel 16 aufgefüllt ist. Zur Befestigung des Schmutzbeutels 24 an der Abscheidekammer 20 sind am oberen Rand des Schmutzbeutels 24 Klebstreifen 28 angebracht, die an der Innenseite der Abscheidekammer 20 anhaften. Etwa im oberen Drittel des Schmutzbeutels 24 ist eine sich über den ganzen Umfang erstreckende schlauchförmige Aufnahme 25 angeordnet, die an zwei sich diametral gegenüberliegenden Stellen Öffnungen 26 aufweist. In der schlauchförmigen Aufnahme 25 verlaufen wiederum die Zugelemente 10 und 15, die mit einem Teil ihrer Länge zunächst durch die Öffnungen 26 aus der Aufnahme 25 und im weiteren durch die Öffnungen 23 aus der Abscheidekammer 20 geführt sind.

Zur Entsorgung des im Schmutzbeutel 24 aufgefangenen Schmutzes 16 werden die aus der Abscheidekammer 20 hängenden Enden der Zugglieder 10 und 15 in entgegengesetzter Richtung gezogen. Dabei kommt es wie bereits weiter oben beschrieben zu einem vollständigen Verschließen des Schmutzbeutels 24 ohne dass dabei die Abscheidekammer 20 vom Gehäuse 2 des Staubsaugers 1 gelöst werden müsste. Erst nach dem Verschließen des Schmutzbeutels 24 werden die Spannschrauben 21 gelöst und die Abscheidekammer 20 vom Staubsauger 1 abgenommen. Nun kann der verschlossene Schmutzbeutel 24 zu seiner Entsorgung entnommen werden. Dabei gleiten die noch aus den Öffnungen 23 hängenden Zugelemente 10 und 15 durch die Öffnungen 23.

## Patentansprüche

1. Staubsauger, insbesondere Zentralstaubsauger (1), mit einer innerhalb eines Gehäuses (2) angeordneten Gebläseeinheit (3) zur Erzeugung einer Luftströmung und mit einer Abscheidekammer (7; 20), wobei die Abscheidekammer (7;20) lösbar mit dem Gehäuse (2) verbunden ist, und, die verunreinigte Luft (5) in den Staubsauger (1) geführt und mit hoher Geschwindigkeit einer Kreisbewegung unterworfen wird, wobei Schmutzpartikel (16) infolge der vorherrschenden Schwer- und Zentrifugalkräfte auf den Grund der Abscheidekammer (7; 20) absinken, wobei in der Abscheidekammer (7; 20) ein Schmutzbeutel (9; 24) zur Aufnahme der Schmutzpartikel (16) angeordnet ist, **dadurch gekennzeichnet, dass** der Schmutzbeutel (9;24) bei mit dem Gehäuse (2) verbundener Abscheidekammer (7;20) über einen Schließmechanismus von außerhalb der Abscheidekammer (7; 20) verschließbar ist.

2. Staubsauger nach Anspruch 1, **dadurch gekennzeichnet, dass** der Schließmechanismus zumindest ein Zugelement (10, 15) umfasst, das verschieblich gegenüber dem Schmutzbeutel (9; 24) verläuft, wobei das Zugelement (10, 15) verschieblich durch das Gehäuse (2) oder die Abscheidekammer (7; 20) oder zwischen Gehäuse (2) und Abscheidekammer (7; 20) nach außen geführt ist und bei Betätigung ein Verschnüren der Öffnung (17) des Schmutzbeutels (9; 24) bewirkt.

3. Staubsauger nach Anspruch 2, **dadurch gekennzeichnet, dass** der Schmutzbeutel (9; 24) an seiner Außen- oder Innenfläche Führungen (14; 25) aufweist, in welchen das Zugelement (10, 15) gleitet.

4. Staubsauger nach Anspruch 3, **dadurch gekennzeichnet, dass** die Führungen (14; 25) im Bereich der Öffnung (17) des Schmutzbeutels (9; 24) angeordnet sind.

5. Staubsauger nach Anspruch 4, **dadurch gekennzeichnet, dass** die Führungen von Öffnungen im Schmutzbeutel (9; 24) oder von einer umlaufenden, schlauchförmigen Aufnahme (14; 25) gebildet sind.

6. Staubsauger nach einem der Ansprüche 2 bis 5, **dadurch gekennzeichnet, dass** der Schießmechanismus zusätzlich ein zweites Zugelement (15) umfasst, das parallel zum ersten Zugglied (10) angeordnet ist und hinsichtlich dem ersten Zugelement (10) an der diametral gegenüberliegenden Stelle (23) aus der schlauchförmigen Aufnahme (14; 25) und/oder Abscheidekammer (7; 20) geführt ist.

7. Staubsauger nach einem der Ansprüche 2 bis 6, **dadurch gekennzeichnet, dass** das Zugelemet (10, 15) aus einer Schnur, einem Draht oder Band besteht.

8. Staubsauger nach einem der Ansprüche 1 bis 7, **dadurch gekennzeichnet, dass** die Abscheidekammer (7; 20) lösbar mit dem Gehäuse (2) des Staubsaugers (1) verbunden ist und der die Öffnung (17) des Schmutzbeutels (9; 24) bildende Rand zwischen Abscheidekammer (7; 20) und Gehäuse (2) eingeklemmt ist.

9. Staubsauger nach Anspruch 8, **dadurch gekennzeichnet, dass** der Schließmechanismus außerhalb der Abscheidekammer (7; 20) angeordnet ist und zwischen dem Gehäuse (2) und dem Schmutzbeutel (9; 24) Befestigungsmittel (8; 21, 22) angeordnet sind, die ein stufenweises Lösen der Abscheidekammer (7; 20) vom Gehäuse (2) ermöglichen, in dem in der ersten Stufe zumindest die Klemmung aufgehoben wird.

10. Staubsauger nach Anspruch 9, **dadurch gekennzeichnet, dass** die Befestigungsmittel einen Spannverschluss (8) oder eine Spannschraube (21, 22) umfassen.

11. Staubsauger nach einem der Ansprüche 1 bis 10, **dadurch gekennzeichnet, dass** das oder die Zugelemente (10, 15) mit ihrem zur Betätigung des Schließmechanismus bestimmten Abschnitt an der Gebläseeinheit (3) befestigt sind, so dass mit dem Abnehmen der Abscheidekammer (7; 20) eine Verschnürung der Öffnung (17) des Schmutzbeutels (9; 24) erfolgt.

12. Staubsauger nach Anspruch 11, **dadurch gekennzeichnet, dass** die Befestigung des oder der Zugelemente (10, 15) an der Gebläseeinheit (3) bei Erreichen einer vorbestimmten Zugkraft das oder die Zugelemente (10, 15) freigibt.

13. Staubsauger nach Anspruch 11 oder 12, **dadurch gekennzeichnet, dass** die Befestigung nach Art einer Klemmbefestigung mit definierter Klemmkraft ausgebildet ist.

14. Staubsauger nach einem der Ansprüche 11 bis 13, **dadurch gekennzeichnet, dass** das oder die Zugelemente (10, 15) eine Sollbruchstelle aufweisen.

15. Staubsauger nach einem der Ansprüche 1 bis 14, **dadurch gekennzeichnet, dass** die Abscheidekammer (7; 20) oder der Schmutzbeutel (9; 24) Aussteifungselemente aufweist, die den Schmutzbeutel (9; 24) im Betriebszustand aufgeweitet halten.

## Claims

1. A vacuum cleaner, in particular a central vacuum cleaner (1), with a blower unit (3) arranged inside a housing (2) for creating an air flow and with a separation chamber (7;20), wherein the separation chamber (7;20) is detachably connected to the housing (2) and the contaminated air (5) is conveyed into the vacuum cleaner (1) and undergoes a circular motion at high velocity, whereupon as a result of the prevailing gravity and centrifugal forces dust particles (16) drop to the bottom of the separation chamber (7;20), wherein a dust bag (9;24) for receiving the dust particles (16) is disposed in the separation chamber (7;20), **characterised in that** with the separation chamber (7;20) connected to the housing (2) the dust bag (9;24) can be closed from outside the separation chamber (7;20) via a closure mechanism.

2. A vacuum cleaner according to Claim 1, **characterised in that** the closure mechanism comprises at least one tightening element (10,15) which extends displaceably with respect to the dust bag (9;24), wherein the tightening element (10,15) is guided displaceably outwards through the housing (2) or the separation chamber (7;20) or between the housing (2) and the separation chamber (7;20), and when actuated causes the opening (17) of the dust bag (9;24) to be tied up.

3. A vacuum cleaner according to Claim 2, **characterised in that** on its outer or inner surface the dust bag (9;24) has guides (14;25) in which the tightening element (10,15) slides.

4. A vacuum cleaner according to Claim 3, **characterised in that** the guides (14;25) are arranged in the vicinity of the opening (17) of the dust bag (9;24).

5. A vacuum cleaner according to Claim 4, **characterised in that** the guides are formed by openings in the dust bag (9;24) or by a circumferential, tubular receptacle (14;25).

6. A vacuum cleaner according to any one of Claims 2 to 5, **characterised in that** the closure [sic] mechanism additionally comprises a second tightening element (15) which is arranged parallel to the first tightening element (10) and, with respect to the first tightening element (10), is guided at a diametrically opposed position from the tubular receptacle (14;25) and/or the separation chamber (7;20).

7. A vacuum cleaner according to any one of Claims 2 to 6, **characterised in that** the tightening element (10,15) comprises a cord, a wire or a tape.

8. A vacuum cleaner according to any one of Claims 1 to 7, **characterised in that** the separation chamber (7;20) is detachably connected to the housing (2) of the vacuum cleaner (1) and the edge forming the opening (17) of the dust bag (9;24) is clamped between the separation chamber (7;20) and the housing (2).

9. A vacuum cleaner according to Claim 8, **characterised in that** the closure mechanism is arranged outside the separation chamber (7;20) and fastening means (8;21,22) are disposed between the housing (2) and the dust bag (9;24), which enable the separation chamber (7;20) to be detached in stages from the housing (2), wherein in the first stage at least the clamping is cancelled.

10. A vacuum cleaner according to Claim 9, **characterised in that** the fastening means comprises a clamping closure (8) or a tightening screw (21,22).

11. A vacuum cleaner according to any one of Claims 1 to 10, **characterised in that** the tightening element or elements (10,15) is/are fastened with their portion intended for actuation of the closure mechanism to the blower unit (3) so that, upon removal of the separation chamber (7;20), tying up of the opening (17) of the dust bag (9;24) takes place.

12. A vacuum cleaner according to Claim 11, **characterised in that** the fastening or the tightening element or elements (10,15) to the blower unit (3) releases the tightening element or elements (10,15) when a predetermined tightening force is attained.

13. A vacuum cleaner according to Claim 11 or 12, **characterised in that** the fastening is in the form of a type of clamp fastening with a defined clamping force.

14. A vacuum cleaner according to any one of Claims 11 to 13, **characterised in that** the tightening element or elements (10,15) has/have a predetermined breaking point.

15. A vacuum cleaner according to any one of Claims 1 to 14, **characterised in that** the separation chamber (7;20) or the dust bag (9;24) has reinforcing elements which keep the dust bag (9;24) expanded in the operating condition.

## Revendications

1. Aspirateur de poussière, notamment aspirateur (1) de type centralisé comprenant une unité de ventilation (3) logée à l'intérieur d'un carter (2) et conçue pour générer une circulation d'air, et une chambre de séparation (7 ; 20), laquelle chambre de séparation (7 ; 20) est reliée audit carter (2) de manière libérable, l'air souillé (5) étant introduit dans ledit aspirateur de poussière (1) et étant animé d'un mouvement circulaire à grande vitesse, sachant que des particules de crasse (16) chutent sur le fond de ladite chambre de séparation (7 ; 20) sous l'effet des forces gravitationnelles et centrifuges prédominantes, un sac à impuretés (9 ; 24) étant disposé dans ladite chambre de séparation (7 ; 20) en vue de recueillir lesdites particules de crasse (16), **caractérisé par le fait que**, lorsque la chambre de séparation (7 ; 20) est à l'état relié au carter (2), le sac à impuretés (9 ; 24) peut être obturé depuis l'extérieur de ladite chambre de séparation (7 ; 20), par l'intermédiaire d'un mécanisme d'obturation.

2. Aspirateur de poussière selon la revendication 1, **caractérisé par le fait que** le mécanisme d'obturation comprend au moins un élément de traction (10, 15) s'étendant avec faculté de coulissement par rapport au sac à impuretés (9 ; 24), ledit élément de traction (10, 15) étant guidé vers l'extérieur, de manière coulissante, à travers le carter (2) ou à travers la chambre de séparation (7 ; 20), ou bien entre ledit carter (2) et ladite chambre de séparation (7 ; 20) ; et provoquant, lors d'un actionnement, un étranglement de l'ouverture (17) dudit sac à impuretés (9 ; 24).

3. Aspirateur de poussière selon la revendication 2, **caractérisé par le fait que** le sac à impuretés (9 ; 24) comporte, à sa face extérieure ou intérieure, des guides (14 ; 25) dans lesquels l'élément de traction (10, 15) glisse.

4. Aspirateur de poussière selon la revendication 3, **caractérisé par le fait que** les guides (14 ; 25) sont placés dans la région de l'ouverture (17) du sac à impuretés (9 ; 24).

5. Aspirateur de poussière selon la revendication 4, **caractérisé par le fait que** les guides sont matérialisés par des orifices pratiqués dans le sac à impuretés (9 ; 24), ou par un logement périphérique (14 ; 25) en forme de tuyau souple.

6. Aspirateur de poussière selon l'une des revendications 2 à 5, **caractérisé par le fait que** le mécanisme d'obturation comprend, de surcroît, un second élément de traction (15) qui est agencé parallèlement au premier élément de traction (10) et est guidé, à l'emplacement (23) diamétralement opposé audit premier élément de traction (10), hors du logement (14 ; 25) en forme de tuyau souple et/ou hors de la chambre de séparation (7 ; 20).

7. Aspirateur de poussière selon l'une des revendications 2 à 6, **caractérisé par le fait que** l'élément de traction (10, 15) est constitué d'un cordon, d'un fil métallique ou d'un ruban.

8. Aspirateur de poussière selon l'une des revendications 1 à 7, **caractérisé par le fait que** la chambre de séparation (7 ; 20) est reliée de manière libérable au carter (2) dudit aspirateur de poussière (1) ; et le bord, donnant naissance à l'ouverture (17) du sac à impuretés (9 ; 24), est enserré entre ladite chambre de séparation (7 ; 20) et ledit carter (2).

9. Aspirateur de poussière selon la revendication 8, **caractérisé par le fait que** le mécanisme d'obturation est disposé à l'extérieur de la chambre de séparation (7 ; 20) ; et des moyens de fixation (8 ; 21 ; 22), interposés entre le carter (2) et le sac à impuretés (9 ; 24), autorisent une dissociation par étapes de ladite chambre de séparation (7 ; 20) d'avec ledit carter (2) dans lequel au moins le coincement est supprimé lors de la première étape.

10. Aspirateur de poussière selon la revendication 9, **caractérisé par le fait que** les moyens de fixation comprennent une fermeture à genouillère (8) ou une vis de serrage (21,22).

11. Aspirateur de poussière selon l'une des revendications 1 à 10, **caractérisé par le fait que** l'élément ou les éléments de traction (10, 15) est (sont) fixé(s) à l'unité de ventilation (3) par sa (leur) région destinée à l'actionnement du mécanisme d'obturation, de sorte que l'enlèvement de la chambre de séparation (7 ; 20) s'accompagne d'un étranglement de l'ouverture (17) du sac à impuretés (9 ; 24).

12. Aspirateur de poussière selon la revendication 11, **caractérisé par le fait que** la fixation de l'élément ou des éléments de traction (10, 15), à l'unité de ventilation (3), libère le(s)dit(s) élément(s) de traction lorsqu'une force de traction prédéterminée est atteinte.

13. Aspirateur de poussière selon la revendication 11 ou 12, **caractérisé par le fait que** la fixation est réalisée à la manière d'une fixation par coincement, à force de coincement bien définie.

14. Aspirateur de poussière selon l'une des revendications 11 à 13, **caractérisé par le fait que** l'élément ou les éléments de traction (10, 15) présente(nt) une zone de rupture par destination.

15. Aspirateur de poussière selon l'une des revendications 1 à 14, **caractérisé par le fait que** la chambre de séparation (7 ; 20), ou le sac à impuretés (9 ; 24), comporte des éléments de rigidification qui maintiennent ledit sac à impuretés (9 ; 24) à l'état béant en condition d'utilisation.
